# EUROPÄISCHE PATENTSCHRIFT

(11) **EP 0 229 793 B1**
(45) Veröffentlichungstag und Bekanntmachung des Hinweises auf die Patenterteilung: **17.08.1988**
(21) Anmeldenummer: 86904141.8
(22) Anmeldetag: 25.06.1986
(51) Int. Cl.: F01L 9/04

(54) **VERFAHREN ZUM BETREIBEN EINER BRENNKRAFTMASCHINE**
METHOD FOR OPERATING AN INTERNAL COMBUSTION ENGINE
PROCEDE D'ACTIONNEMENT D'UN MOTEUR A COMBUSTION INTERNE

(30) Priorität: 05.07.1985 DE 3524025
(43) Veröffentlichungstag der Anmeldung: 29.07.1987
(73) Patentinhaber: Fleck, Andreas, D-2000 Hamburg 20 (DE)
(72) Erfinder:
(74) Vertreter: Fleck, Thomas, Dr. Dipl.-Chem.
(86) Internationale Anmeldenummer: EP8600377
(87) Internationale Veröffentlichungsnummer: WO8700240

(56) Entgegenhaltungen:
- DE-A- 2 630 512
- GB-A- 2 025 183
- US-A- 1 471 861
- Patents Abstracts of Japan, Band 9, Nr 14, (M-352) (1737) 22. Januar 1985 & JP, A, 162312 (MIKUNI) 13 September1984

## Beschreibung

Die Erfindung betrifft ein Verfahren zum Betreiben einer Brennkraftmaschine gemäß dem Oberbegriff des Anspruchs 1.

Eine derartige Brennkraftmaschine ist in der DE-A-30 24 109 offenbart.

Zur Funktionsfähigkeit und Optimierung einer derartigen Brennkraftmaschine ist es notwendig, die Öffnungs- und Schließzeitpunkte der Gaswechselventile möglichst genau festzulegen und einzuhalten.

Aufgabe der Erfindung ist es, ein Verfahren anzugeben, mit dem eine gattungsgemäße Brennkraftmaschine mit möglichst hohem Wirkungsgrad betrieben werden kann.

Die Aufgabe wird gelöst durch die Maßnahmen nach Anspruch 1.

Es sind Berechnungen von Zündzeitpunkten bekannt, bei denen mit Hilfe von Signalen, die an einem mit der Kurbelwelle synchron drehenden Bauteil abgenommen werden, Referenzimpulse zum Takten der Schaltung erzeugt werden. Da somit im Rechnersystem zu jedem Zeitpunkt die Information über die Stellung der Kurbelwelle vorliegt, kann auf die Drehzahlinformation zum Festlegen des Zeitpunktes verzichtet werden. Unberührt davon kann natürlich die Drehzahl als Parameter in den Berechnungsabläufen Eingang finden.

Ein derartiges kurbelwellenwinkelgesteuertes System zeichnet sich durch eine gute Genauigkeit aus, es ist den vom Aufbau her einfacheren zeitgesteuerten Zündsystemen überlegen. Die zeitgesteuerten Systeme ermitteln aufgrund einer Zeitbasis und der Drehzahl die jeweilige Kurbelwellenwinkelstellung.

Bei der Übertragung eines kurbelwellenwinkelgesteuerten Systems auf die Anordnung zur Ansteuerung der Gaswechselventile bei einer gattungsgemäßen Brennkraftmaschine stellt sich jedoch heraus, daß die den kurbelwellenwinkelgesteuertem System innewohnende Genauigkeit nicht ohne weiteres für die Einhaltung der Öffnungs- und Schließzeitpunkte der Gaswechselventile nutzbar ist.

Zur Überwindung dieser Schwierigkeiten wird vorgesehen, daß in bestimmten Betriebszuständen der gattungsgemäßen Brennkraftmaschine umgeschaltet wird von einem kurbelwellenwinkelbezogenen System zur Festlegung von Öffnungs-und Schließzeitpunkten für die Gaswechselventile auf ein zeitbasisbezogenes.

In einer bevorzugten Ausführung der Erfindung ist vorgesehen, daß während der Intervalle, während denen der Rechner über die Zeitbasis gesteuert wird, gleichzeitig die Kurbelwellenwinkelinformation ausgewertet wird, um Drehzahländerungen zu ermitteln.

Im folgenden wird das erfindungsgemäße Verfahren anhand der Figur beschrieben.

Die Figur zeigt den zeitlichen Verlauf des durch die Spule fließenden Stromes, insbesondere während der Zeit des Stellungswechsels des Gaswechselventils.

Solange das Gaswechselventil in seiner einen Ruhestellung, der Öffnungs- oder Schließstellung, verharrt, liegt der Anker des Gaswechselventils in der Nähe einer stromdurchflossenen Spule, wobei der Stromdurchfluß durch diese Spule Haltekraft auf den Anker das Gaswechselventils ausübt. Wird nun der Stromdurchfluß durch die Spule abgeschaltet, bricht die Haltekraft zusammen. Ein Federsystem wirkt auf das Gaswechselventil ein und beschleunigt es in Richtung der anderen Ruhestellung. Wie in der DE-A-30 24 109 beschrieben, ist die Mittellage dieses Federsystems zwischen den beiden Ruhestellungen, so daß das Federsystem das Gaswechselventil derart beaufschlagt, daß es über seine Ruhelage hinaus etwa bis in die andere Arbeitsstellung bewegt wird.

Dabei ist die der anderen Arbeitsstellung zugeordnete Spule erregt, so daß der Anker, wenn er in die Nähe des Spulenkerns gerät, von diesem eingefangen wird und durch den Stromdurchfluß durch die Spule in seiner anderen Arbeitsstellung gehalten wird.

Es sei nun angenommen, daß der mit Spule 1 bezeichnete Stromverlauf den Stromverlauf in der Spule wiedergibt, der für die Schließstellung des Gaswechselventils verantwortlich ist. Soll das Gaswechselventil öffnen, wird zum Zeitpunkt t, der Strom durch die Spule 1 abgeschaltet, so daß der Anker durch die Federkraft in die Öffnungsstellung des Gaswechselventils gedrückt wird.

Da der Rechner den Zeitpunkte vorher berechnet hat, weiß der Rechner gleichzeitig, wann der Anker des Gaswechselventils an den Polflächen des Spulenkerns auftreffen wird, der dazu dient, das Gaswechselventil in der geöffneten Stellung zu halten. Um bei dem Auftreffen des Ankers auf den Polflächen einen genügend hohen Strom aufgebaut zu haben, der eine ausreichende Kraft zum Einfangen des Ankers sicherstellt, wird rechtzeitig vorher zu einem Zeitpunkt tₒ der Strom in der Spule 2 eingeschaltet. Zum Zeitpunkt t₂ trifft der Anker auf der Polfläche der Spule 2 auf, was im Stromverlauf durch einen entsprechenden kleinen Einschnitt erkennbar ist.

Während die Zeitpunkte tₒ, zu denen der Stromanstieg eingeleitet wird, und der Zeitpunkt tⱼ, zu dem die Spule 1 abschaltet, über den Kurbelwellenwinkel gesteuert werden, ist der Zeitraum zwischen den Zeitpunkten t, und t₂, also die Flugphase des Gaswechselventils, in der der Anker von der Berührung der einen Polfläche zur Berührung der anderen Polfläche kommt, unabhängig vom Kurbelwellenwinkel und unabhängig von der Drehzahl. Dieser Zeitraum t₂-tₗ hängt ab von der Klebzeit des Ankers an der Polfläche, bevor es sich löst, und von der reinen Flugzeit, die im wesentlichen beeinflußt wird von der Kraft der Federn, die auf das Gaswechselventil einwirken.

Erfindungsgemäß wird nun der Rechner auf eine Zeitbasis umgeschaltet, um, beginnend mit dem Zeitpunkt t,, zu einem Zeitpunkt t₃, der zeitlich etwas später als der erwartete Auftreffzeitpunkt liegt, den Fangstrom in Spule 2 abzuschalten, so daß der durch die Spule 2 verlaufende Strom, bedingt durch eine Freilaufschaltung, allmählich wieder abnimmt, um anschließend in eine getaktete Haltephase zu gehen.

Der Zeitraum zwischen t₂ und t₃ ist dabei ein gewisser Sicherheitsraum, um zu garantieren, daß das Gaswechselventil von der Spule 2 auch tatsächlich eingefangen wurde und das Gaswechselventil dementsprechend in seiner vollen Öffnungsstellung gehalten wird.

Zum Zeitpunkt t₃ wird wieder auf Kurbelwelleninformation umgeschaltet, da jetzt das Ende der getakteten Haltephase, das dem Zeitpunkt t, der Spule 1 entspricht, möglichst genau, abhängig von der Kurbelwellenstel'lung festgelegt werden soll, um den Wirkungsgrad der Brennkraftmaschine zu optimieren.

## Patentansprüche

1. Verfahren zum Betreiben einer Brennkraftmaschine, mit einem Gaswechselventil, das in seiner geöffneten Stellung durch die Erregung einer ersten Magnetspule gehalten wird, das in seiner Schließstellung durch die Erregung einer zweiten Magnetspule gehalten wird, und das mit Federkraft beaufschlagt von der geöffneten Stellung in die Schtießstettung durch Abschalten der ersten Magnetspule und von der Schließstellung in die geöffnete Stellung durch Abschalten der zweiten Spule bewegt wird, dadurch gekennzeichnet, daß
a) die Festlegung des Zeitpunktes der Stromabschaltung für die freigebende Spule und der Stromeinschaltung für die einfangende Spule durch einen Rechner erfolgt,
b) daß bis zum Zeitpunkt der Abschaltung der freigebenden Spule der Rechner zur Stromversorgung der Spule in an sich bekannter Weise Kurbelwellenwinkel gesteuert arbeitet,
c) und daß zumindest während des Zeitraumes nach dem Abschalten des Stromes in der freigebenden Spule bis zum Auftreffen des Ankers auf den Polflächen der einfangenden Spule die Strombeaufschlagung der einfangenden Spule zeitgesteuert erfolgt.

2. Verfahren nach Anspruch 1, dadurch gekennzeichnet, daß während der Steuerung des Rechners durch die Zeitbasis die Kurbelwellenwinkelinformation ausgewertet werden, um Drehzahländerungen zu ermitteln.

## Claims

1. Method for operating an internal combustion engine, having a gas exchange valve which is held in its open positon by energising a first magnet coil, is held in its closed position by energising a second magnet coil, and which is moved, subjected to elastic force, from the open position to the closed position by switching off the first magnet coil and from the closed position to the open position by switching off the second coil, characterised in that
a) a computer is used to fix the point at which the current to the releasing coil is switched off and current to the capturing coil is switched on,
b) up to the point at which the releasing coil is de-energised, operation of the computer to supply current to the coil is crankshaft-angle controlled in per se known manner,
c) and at least during the period from when the current is switched off in the releasing coil until the armature hits the pole faces of the capturing coil, the energisation of the capturing coil is time-controlled.

2. Method according to Claim 1, characterised in that during the time-based control of the computer, the crankshaft angle information is evaluated in order to detect changes in speed.

## Revendications

1. Procédé d'actionnement d'un moteur à combustion interne comportant une soupape à mouvement alternatif qui est maintenue dans sa position d'ouverture par l'excitation d'une première bobine d'aimant, est maintenue dans sa position de fermeture par l'excitation d'une seconde bobine d'aimant et qui, sollicitée par la force de ressorts, est déplacée depuis sa position d'ouverture vers sa position de fermeture par la mise hors circuit de la première bobine d'aimant et depuis sa position de fermeture vers sa position d'ouverture par la mise hors circuit de la seconde bobine, caractérisé en ce que
a) la fixation de l'instant de la coupure de courant pour la bobine qui libère la soupape et de l'établissement de courant pour la bobine qui attire ou capture la soupape est effectuée par un ordinateur,
b) jusqu'à l'instant de la mise hors circuit de la bobine qui libère la soupape, l'ordinateur fonctionne de façon connue en soi, pour l'alimentation en courant de la bobine, sous la commande de l'angle du vilebrequin,
c) et au moins pendant l'intervalle de temps après la coupure du courant dans la bobine qui libère la soupape jusqu'à l'application de l'armature contre la face polaire de la bobine qui attire la soupape, l'alimentation en courant de la bobine qui attire la soupape s'effectue sous la commande du temps.

2. Procédé selon la revendication 1, caractérisé en ce que pendant la commande de l'ordinateur par la base de temps, l'information concernant l'angle du vilebrequin est évaluée, afin de déterminer des variations de la vitesse de rotation.
